# EUROPÄISCHE PATENTSCHRIFT

(11) **EP 1 127 221 B1**
(45) Veröffentlichungstag und Bekanntmachung des Hinweises auf die Patenterteilung: **14.04.2004**
(21) Anmeldenummer: 00960546.0
(22) Anmeldetag: 30.08.2000
(51) Int. Cl.: F15B 21/00, H04B 11/00, G08C 23/02

(54) **VERFAHREN UND VORRICHTUNG ZUR VERSORGUNG VON ELEKTRISCHEN VERBRAUCHERN IN ODER AN EINER PNEUMATISCHEN VORRICHTUNG MIT ELEKTRISCHER VERSORGUNGSENERGIE**
METHOD AND DEVICE FOR SUPPLYING ELECTRICAL POWER TO ELECTRICAL CONSUMERS IN OR ON A PNEUMATIC DEVICE
PROCEDE ET DISPOSITIF DESTINES A ALIMENTER EN ENERGIE ELECTRIQUE DES DISPOSITIFS CONSOMMATEURS D'ELECTRICITE SITUES DANS UN APPAREIL PNEUMATIQUE OU ASSOCIES A CE DERNIER

(30) Priorität: 07.09.1999 DE 19942509
(43) Veröffentlichungstag der Anmeldung: 29.08.2001
(73) Patentinhaber: Festo Ag & Co., 73734 Esslingen (DE)
(72) Erfinder: CHRISTIANI, Peter, 72639 Neuffen (DE); STANICZEK, Dieter, 73773 Aichwald (DE)
(74) Vertreter: Vetter, Hans, Dipl.-Phys. Dr.
(86) Internationale Anmeldenummer: PCT/EP2000/008433
(87) Internationale Veröffentlichungsnummer: WO 2001/018405

(56) Entgegenhaltungen:
- EP-A- 0 681 090
- DE-A- 3 147 339
- DE-A- 3 209 189
- DE-A- 4 126 403
- DE-A- 19 526 459
- DE-B- 1 259 272
- LOTH W D ET AL: "Testing of lower cost remote control system" PROCEEDINGS OF THE 1997 OFFSHORE EUROPE CONFERENCE;ABERDEEN, UK SEP 9-12 1997, 1997, Seiten 539-547, XP002156627 Richardson, TX, USA
- ASHLEY S: "TURBINES ON A DIME" MECHANICAL ENGINEERING,US,ASME. NEW YORK, Bd. 119, Nr. 10, 1. Oktober 1997 (1997-10-01), Seiten 78-81, XP000727170 ISSN: 0025-6501

## Beschreibung

Die Erfindung betrifft ein Verfahren und eine Vorrichtung zur Versorgung von elektrischen Verbrauchern in oder an einer pneumatischen Vorrichtung mit elektrischer Versorgungsenergie, wobei die pneumatische Vorrichtung über eine pneumatische Leitung an eine Druckquelle angeschlossen ist.

Zu steuernde pneumatische Vorrichtungen, wie Ventilanordnungen, Zylinder, Antriebe und dergleichen, benötigen zum einen die Zuführung von Druckluft über eine pneumatische Leitung und zum anderen elektrische Zuführungsleitungen zur Zuführung elektrischer Versorgungsenergie und der elektrischen Steuersignale sowie ggf. Rückführungsleitungen zur Rückführung von Sensorsignalen. Sind an einer pneumatischen Vorrichtung mehrere Steuervorrichtungen, wie Ventile, und mehrere Sensoren angeordnet, so erhöht sich entsprechend die Zahl der elektrischen Leitungen, was häufig zu einer unübersichtlichen Leitungsanordnung und zu hohen Kosten für die Installation, Wartung und Reparatur führt.

Aus der DE 195 26 459 ist es bekannt, eine Busstation an einer aus mehreren Ventilen bestehenden Ventilstation über eine Busleitung zu steuern, über die auch Sensorrückmeldungen erfolgen können, jedoch werden auch hier zusätzliche elektrische Versorgungsleitungen sowie die pneumatische Leitung benötigt, so daß auch hier der Installationsaufwand nicht unerheblich ist.

Aus der DE 31 47 339 A1, der DE 32 09 189 A1 oder der DE 41 26 403 C2 ist es zwar bekannt, Steuer- oder Sensordaten über ein metallisches Rohrleitungsnetz mittels Ultraschall zu übertragen, jedoch nicht die Versorgungsenergie, und darüber hinaus ist dieses Verfahren für die üblicherweise aus Kunststoffmaterial bestehenden pneumatischen Leitungen nicht anwendbar.

Es ist daher eine Aufgabe der vorliegenden Erfindung, ein Verfahren und eine Vorrichtung zu schaffen, durch das bzw. durch die die Zahl der Verbindungsleitungen zu einer zu steuernden pneumatischen Vorrichtung deutlich reduziert und die Installation vereinfacht werden kann.

Diese Aufgabe wird erfindungsgemäß durch die Merkmale der unabhängigen Ansprüche 1 und 8 gelöst.

Der Vorteil der erfindungsgemäßen Vorrichtung besteht insbesondere darin, daß über die ohnehin vorhandene pneumatiche Leitung auch gleichzeitig für elektrische Verbraucher in der pneumatischen Vorrichtung erforderliche Versorgungsenergie übertragen wird, so daß diesbezügliche Leitungen entfallen können. Dabei erfolgt die Übertragung über das gasförmige Medium bzw. die Leitung mittels Schallwellen, Mikrowellen, Druckänderungen oder mittels der Strömungsenergie des druckbeaufschlagten gasförmigen Mediums. Aus diesem Grunde ist die Energieübertragung auch bei den üblicherweise vorhandenen Kunststoffleitungen möglich. Die Umwandlung in die elektrische Versorgungsenergie erfolgt unmittelbar an oder in der pneumatischen Vorrichtung.

Durch die in den Unteransprüchen aufgeführten Maßnahmen sind vorteilhafte Weiterbildungen und Verbesserungen des im Anspruch 1 angegebenen Verfahrens und der im Anspruch 8 angegebenen Vorrichtung möglich.

In einer vorteilhaften Ausgestaltung wird in der pneumatischen Vorrichtung der Druck des gasförmigen Mediums in der pneumatischen Leitung zum Antrieb einer Mikroturbine mit elektrischem Generator eingesetzt, das heißt, die Strömungsenergie des druckbeaufschlagten gasförmigen Mediums wird direkt in oder an der pneumatischen Vorrichtung in elektrische Versorgungsenergie umgesetzt.

In einer alternativen Ausgestaltung der Erfindung werden die Schallwellen oder Druckänderungen mittels des Piezoeffekts oder kapazitiver oder induktiver Umsetzungsverfahren wenigstens teilweise in elektrische Versorgungsenergie in der pneumatischen Vorrichtung umgesetzt. Zur Umwandlung der Schallwellen oder Druckänderungen dient dabei zweckmäßigerweise ein piezoelektrischer, kapazitiver oder induktiver Konverter oder eine Kolbenschwingeranordnung. Ein solcher Konverter oder eine Kolbenschwingeranordnung ist vorzugsweise auch in einer über die pneumatische Leitung mit der pneumatischen Vorrichtung verbundenen Steuer- und/oder Datenempfangseinrichtung zur Umwandlung von elektrischer Energie in der pneumatischen Leitung zuzuführende Schallwellen oder Druckänderungen vorgesehen.

In vorteilhafter Weise erfolgt auch die Übertragung von Steuer- und/oder Sensorsignalen zwischen der elektronischen Steuer- und/oder Datenempfangseinrichtung und der pneumatischen Vorrichtung über die pneumatische Leitung mittels Schallsignalen, Mikrowellen oder Druckänderungen. Hierzu werden vorzugsweise unterschiedliche Frequenzen und/oder Signalfolgen und/oder Modulationen und/oder Druckimpulsfolgen vorgesehen, wobei die Übertragung insbesondere bidirektional erfolgt, um auch Sensorsignale rückmelden zu können.

Zur Übertragung dieser Steuer- und Sensorsignale sind die Steuer- und/oder Datenempfangseinrichtung und die pneumatische Vorrichtung mit wenigstens einem ersten Konverter zur Umwandlung von elektrischen Signalen in Schallsignale oder Druckänderungen und mit wenigstens einem zweiten Konverter zur Umwandlung der Schallsignale oder Druckänderungen in elektrische Signale versehen. Zur bidirektionalen Datenübertragung ist sowohl die Steuer- und/oder Datenempfangseinrichtung als auch die pneumatische Vorrichtung mit einem ersten Konverter und mit einem zweiten Konverter versehen, wobei jeweils ein erster Konverter und ein zweiter Konverter auch als kombinierter bidirektionaler Konverter ausgebildet sein kann. Zur Realisierung eignen sich hierzu vor allem piezoelektrische, jedoch auch induktive oder kapazitive Konverter.

Die Konverter zur Bereitstellung von Versorgungsenergie können in vorteilhafter Weise identisch mit den Konvertern zur Umwandlung zwischen Schallsignalen oder Druckänderungen und elektrischen Steuer- und/oder Sensorsignalen sein, da durch die Durchführung dieser doppelten Funktionen eine optimalere Ausnutzung möglich ist.

In einer alternativen Ausführung kann die Übertragung von Steuer- und/oder Sensorsignalen zwischen der elektronischen Steuer- und/oder Datenempfangseinrichtung und der pneumatischen Vorrichtung auch drahtlos, insbesondere durch Funkoder Infrarotsignale, oder über einen in oder an der pneumatischen Leitung angeordneten oder integrierten Lichtleiter erfolgen. Im letzteren Falle sind die Steuerund/oder Datenempfangseinrichtung und die wenigstens eine pneumatische Vorrichtung zweckmäßigerweise jeweils mit einem Lichtsender und/oder einem Lichtempfänger versehen.

Um die Versorgungsspannung kontinuierlich zur Verfügung stellen zu können, zum Beispiel auch bei kurzzeitig höherem Energiebedarf, ist in vorteilhafter Weise eine Speichereinrichtung, insbesondere ein Kondensator oder eine Speicherzelle, zur Speicherung der in oder an der pneumatischen Vorrichtung erzeugten elektrischen Versorgungsenergie vorgesehen.

Ein insbesondere als Mikrocomputer ausgebildeter Umsetzer in oder an der pneumatischen Vorrichtung dient in vorteilhafter Weise zur Umsetzung der übertragenen Signale in Steuersignale für wenigstens eine Steuereinrichtung, zum Beispiel ein Ventil, in der pneumatischen Vorrichtung und/ oder zur Umsetzung von Sensorsignalen in zu übertragende Signale.

Die Steuer- und/oder Datenempfangseinrichtung ist vorzugsweise als an einen Datenbus angeschlossene Busstation ausgebildet. Dabei können an diese Busstation mehrere pneumatische Vorrichtungen über pneumatische Leitungen direkt oder über Verzweigungen angeschlossen sein.

Bei größeren Systemen können auch mehrere Busstationen an den Datenbus angeschlossen sein, die jeweils mit wenigstens einer pneumatischen Vorrichtung verbunden sind.

Der wenigstens eine Konverter und die Mittel zur Bereitstellung von elektrischer Versorgungsenergie sind zweckmäßigerweise in der pneumatischen Vorrichtung integriert, so daß kompakte Anordnungen vorliegen, die zur vollständigen Installation lediglich über eine einzige pneumatische Leitung angeschlossen werden müssen.

Ausführungsbeispiele der Erfindung sind in der Zeichnung dargestellt und in der nachfolgenden Beschreibung näher erläutert. Es zeigen:
- Fig. 1: ein Blockschaltbild einer Vorrichtung zur Übertragung von Daten zwischen einer Busstation und einem Pneumatikzylinder,
- Fig. 2: eine ähnliche Anordnung wie in Fig. 1 in einer Detailansicht mit einer Mikroturbine zur Bereitstellung von elektrischer Versorgungsenergie im Pneumatikzylinder,
- Fig. 3: eine schematische Darstellung des Betriebs von drei Pneumatikzylindern über drei Busstationen,
- Fig. 4: eine ähnliche Anordnung, bei der drei Pneumatikzylinder an eine Busstation angeschlossen sind, und
- Fig. 5: eine ähnliche Darstellung wie in Fig. 4, bei der ein Anschluß an einer Busstation über Verzweigungen zu drei Pneumatikzylindern geführt ist.

Bei dem in Fig. 1 dargestellten Ausführungsbeispiel der Erfindung wird ein Pneumatikzylinder 10 über einen elektrischen Datenbus 11, beispielsweise einen Feldbus, gesteuert. Eine pneumatische Druckquelle 12 ist über eine z. B. aus flexiblem Kunststoffmaterial bestehende pneumatische Leitung 13 mit dem Pneumatikzylinder 10 verbunden. In einem stirnseitigen Bereich des Gehäuses 14 des Pneumatikzylinders 10 sind zwei Ventile 15, 16 integriert, die beispielsweise als 3/2-Wegeventile ausgebildet sind. Alternativ hierzu könnte beispielsweise auch ein 4/3-Wegeventil treten. Die beiden Ventile 15, 16 sind jeweils einerseits mit der pneumatischen Leitung 13 und einem Entlüftungskanal 17 und andererseits jeweils mit einer von zwei Zylinderkammern 18, 19 zu beiden Seiten eines bewegbaren Kolbens 20 verbunden.

Elektrische Steuersignale für die Ventile 15, 16 werden über den Datenbus 11 einer elektronischen Steuer- und Datenempfangseinrichtung 21 zugeleitet. Diese enthält eine an den Datenbus 11 angeschlossene Busstation 22, die über einen bidirektionalen Konverter 23 mit der pneumatischen Leitung 13 verbunden ist. Der bidirektionale Konverter 23 ist beispielsweise als Piezowandler ausgebildet und setzt die zugeführten elektrischen Signale in entsprechende Schallsignale bzw. Tonschwingungen um, die sich im gasförmigen Medium in der Leitung 13 ausbreiten und schließlich einen entsprechenden bidirektionalen Konverter 24 im Pneumatikzylinder 10 erreichen, wo sie wiederum in entsprechende Signale umgesetzt werden. Die Übertragung der in den elektrischen Signalen enthaltenen Daten erfolgt entweder über unterschiedliche Frequenzen, die bis zu Ultraschallfrequenzen reichen können, die auch moduliert sein können, oder über Schallsignalfolgen bzw. entsprechende Druckänderungen oder Druckstöße im gasförmigen Medium. Alternativ hierzu kann die Übertragung auch beispielsweise über Mikrowellen erfolgen, die sich ebenfalls im gasförmigen Medium ausbreiten, wobei dann entsprechende Mikrowellen-Konverter erforderlich sind.

Die vom bidirektionalen Konverter 24 erzeugten elektrischen Signale werden im Gehäuse 14 einem Mikrorechner 25 zugeführt, wo sie decodiert und je nach Decodierung in entsprechende Steuersignale für die beiden Ventile 15, 16 umgewandelt werden.

Zur Stromversorgung des Mikrorechners 25 und direkt oder indirekt der Ventile 15, 16 wird ein Teil der vom Konverter 24 erzeugten elektrischen Signale in einer Gleichrichteranordnung 26 gleichgerichtet und einer Speichereinrichtung 27 zugeführt, die beispielsweise als Kondensator ausgebildet ist. Durch die Speichereinrichtung 27 ist eine ständige Stromversorgung gewährleistet, auch dann, wenn gerade keine Signale über die Leitung 13 ankommen oder ein kurzzeitiger erhöhter Strom- bzw. Energiebedarf vorliegt. In einer einfacheren Ausführung kann auch auf eine Speichereinrichtung 27 verzichtet werden.

Im Hinblick auf die relativ geringe zur Verfügung stehende elektrische Energie sind die Ventile 15, 16 beispielsweise als mehrfach vorgesteuerte Ventilanordnungen ausgebildet, insbesondere auch unter Verwendung von Piezo-Ventilen.

An derartigen Pneumatikzylindern 10 oder anderen pneumatischen Vorrichtungen sind üblicherweise Sensoren angeordnet, deren Sensorsignale der Steuerung rückgemeldet werden müssen. Im Ausführungsbeispiel sind ein Drucksensor 28 und ein Positionssensor 29 zur Erfassung der Kolbenposition dargestellt. Diese sind mit Eingängen des Mikrorechners 25 verbunden, wo die entsprechenden Sensorsignale digitalisiert und codiert werden und in dieser Form dem bidirektionalen Konverter 24 zugeführt werden. Dort werden sie in entsprechende Schall-, Ton- bzw.

Drucksignale umgewandelt und über die Leitung 13 dem Konverter 23 zugeführt, wo sie wiederum in elektrische Signale umgewandelt und so der Busstation 22 zugeführt werden. Die entsprechenden Informationen werden dort digitalisiert und über den Datenbus 11 einer nicht dargestellten Masterstation zugeführt, die beispielsweise ein PC sein kann.

Es ist selbstverständlich auch möglich, bei einer dezentralisierten Intelligenz die Sensorsignale auch zum Teil im Mikrorechner 25 und/oder in der Busstation 22 ganz oder teilweise auszuwerten, weiterzubearbeiten oder für die Steuerung zu berücksichtigen.

Anstelle des Mikrorechners 25 kann selbstverständlich auch eine andere Decodier- und Codiereinrichtung treten.

Der Konverter 24, der Mikrorechner 25, die Gleichrichteranordnung 26 und die Speichereinrichtung 27 im Gehäuse 14 des Pneumatikzylinders 10 sind in einer Steuer- und Datenübertragungseinrichtung 30 zusammengefaßt, die beispielsweise als im ganzen einsetzbare oder auch außen anbringbare Einheit ausgebildet sein kann.

Die Datenübertragung über die Leitung 13 in den beiden entgegengesetzten Richtungen kann beispielsweise innerhalb festgelegter Zeitfenster erfolgen oder nach dem Prinzip eines variablen Master-Slave-Systems. Auch die Erzeugung der Versorgungsenergie kann beispielsweise abwechselnd zur Datenübertragung in Zeitfenstern erfolgen, oder aber die Energiespeicherung in der Speichereinrichtung 27 erfolgt jeweils während Perioden, in denen keine Datenübertragung erfolgt, wobei dies vom Mikrorechner 25 gesteuert werden kann. Alternativ hierzu kann auch ständig ein Teil der elektrischen Signale zur Energieversorgung verwendet werden.

In Fig. 2 ist eine alternative Ausgestaltung einer Steuerund Datenübertragungseinrichtung 31 vorgesehen, die anstelle der Steuer- und Datenübertragungseinrichtung 30 treten kann. Gleiche oder gleichwirkende Bauteile oder Baugruppen sind mit denselben Bezugszeichen versehen und nicht nochmals beschrieben. Die Versorgungsenergie wird hier nicht aus den übertragenen Schallsignalen oder Druckänderungen im gasförmigen Medium gewonnen, sondern der Druck im gasförmigen Medium wird zum Antrieb einer Mikroturbine 32 mit angesetztem oder integriertem Mikrogenerator verwendet. Da die Leitung 13 ständig druckbeaufschlagt ist, kann diese Versorgungsenergie ständig erzeugt werden, so daß auf eine Speichereinrichtung verzichtet werden kann, die selbstverständlich dennoch vorgesehen sein kann. Die durch die Mikroturbine 32 erzeugte elektrische Energie wird in einer Spannungsaufbereitungsschaltung 33 aufbereitet und versorgt den Mikrorechner 25 sowie eine nachgeschaltete Treiberstufe 34 zur Ansteuerung der Ventile 15, 16. Eine solche Treiberstufe 34 kann selbstverständlich auch bei der Steuer- und Datenübertragungseinrichtung 30 vorgesehen sein.

Anstelle der Mikroturbine 32 kann auch ein anderes mikromechanisches System zur Erzeugung elektrischer Energie treten, beispielsweise eine Kolbenschwingeranordnung.

Das in Fig. 3 dargestellte System dient zum Betreiben von drei Pneumatikzylindern 10, 40, 70. Die Steuer- und Datenempfangseinrichtung 21 und der Pneumatikzylinder 10 mit seiner Steuerund Datenübertragungseinrichtung 30 sowie seinen Ventilen 15, 16 entsprechen der Anordnung gemäß Fig. 1 (oder Fig. 2). An den Datenbus 11, der über eine als PC ausgebildete Masterstation 35 gesteuert wird, sind zwei weitere Steuer- und Datenempfangseinrichtungen 51 und 81 entsprechend angeschlossen, die über Leitungen 43, 73 mit entsprechenden Steuer- und Datenübertragungseinrichtungen 60, 90 mit den Pneumatikzylindern 40, 70 verbunden sind. Die Pneumatikzylinder 40, 70 weisen den Ventilen 15, 16 entsprechende Ventile 45, 46 bzw. 75, 76 auf. Auf diese Weise läßt sich die Gesamtanordnung beliebig erweitern.

Alternativ hierzu ist es auch möglich, gemäß Fig. 4 alle Pneumatikzylinder 10, 40, 70 durch die eine Steuer- und Datenempfangseinrichtung 21 zu steuern, an die hierzu die drei pneumatischen Leitungen 13, 43 und 73 angeschlossen sind. Dabei können auch gemäß Fig. 4 weitere Steuer- und Datenempfangseinrichtungen am elektrischen Datenbus 11 angeschlossen sein, die wiederum jeweils mehrere Pneumatikzylinder oder andere pneumatische Vorrichtungen steuern und/oder deren Sensorsignale empfangen. In Fig. 5 ist eine Variation bezüglich Fig. 4 dargestellt, indem dort an die Steuer- und Datenempfangseinrichtung 21 nur die pneumatische Leitung 43 angeschlossen ist, während die pneumatischen Leitungen 13 und 73 über Verzweigungen bzw. T-Stücke mit dieser Leitung 43 verbunden sind.

Die in den Ausführungsbeispielen dargestellten Pneumatikzylinder 10, 40, 70 sind lediglich beispielhaft dargestellt. Anstelle dieser Pneumatikzylinder oder zusätzlich zu diesen können auch andere pneumatische Vorrichtungen, wie Ventilinseln, pneumatische Antriebe, Wartungsgeräte, oder auch reine Sensoranordnungen treten, bei denen lediglich Sensorrückmeldungen erfolgen, jedoch keine Steuersignale zugeführt werden.

Anstelle der beschriebenen Datenübertragung zur Übertragung von Steuer- und/oder Sensorsignalen über die wenigstens eine pneumatische Leitung 13, 43, 73 kann diese Datenübertragung auch drahtlos erfolgen, beispielsweise durch Funk- oder Infrarotsignale, oder über einen in oder an der pneumatischen Leitung 13, 43, 73 angeordneten oder integrierten Lichtleiter. Entsprechende Sender und/oder Empfänger sind in diesem Falle in der elektronischen Steuer- und/oder Datenempfangseinrichtung 21, 51, 81 sowie in der pneumatischen Vorrichtung 10, 40, 70 enthalten. Im Falle von Lichtleitern sind beispielsweise die Lichtsender und/oder Lichtempfänger jeweils an den Anschlußpunkten der pneumatischen Leitung angeordnet.

## Patentansprüche

1. Verfahren zur Versorgung von elektrischen Verbrauchern in oder an einer pneumatischen Vorrichtung mit elektrischer Versorgungsenergie, wobei die pneumatische Vorrichtung über eine pneumatische Leitung an eine Druckquelle angeschlossen ist, **dadurch gekennzeichnet, daß** die Energieübertragung zur pneumatischen Vorrichtung (10; 40; 70) über die pneumatische Leitung (13; 43; 73) mittels Schallwellen, Mikrowellen, Druckänderungen oder einer Gasströmung in der pneumatischen Leitung (13; 43; 73) erfolgt, und daß eine Umwandlung dieser übertragenen Energie in die elektrische Versorgungsenergie in oder an der pneumatischen Vorrichtung (10; 40; 70) erfolgt.

2. Verfahren nach Anspruch 1, **dadurch gekennzeichnet, daß** in der pneumatischen Vorrichtung (10) der Druck des gasförmigen Mediums in der pneumatischen Leitung (13; 43; 73) zum Antrieb einer Mikroturbine (32) eingesetzt wird.

3. Verfahren nach Anspruch 1, **dadurch gekennzeichnet, daß** in der pneumatischen Vorrichtung (10) die Schallwellen oder Druckänderungen mittels des Piezoeffekts oder kapazitiver oder induktiver Umsetzungsverfahren wenigstens teilweise in elektrische Versorgungsenergie umgesetzt werden.

4. Verfahren nach einem der vorhergehenden Ansprüche, **dadurch gekennzeichnet, daß** die Übertragung von Steuerund/oder Sensorsignalen zwischen einer elektronischen Steuerund/oder Datenempfangseinrichtung (21; 51; 81) und der pneumatischen Vorrichtung (10; 40; 70) über die pneumatische Leitung mittels Schallsignalen, Mikrowellen oder Druckänderungen erfolgt.

5. Verfahren nach Anspruch 4, **dadurch gekennzeichnet, daß** zur Übertragung unterschiedlicher Steuer- oder Sensorsignale unterschiedliche Frequenzen und/oder Signalfolgen und/oder Modulationen und/oder Druckimpulsfolgen vorgesehen sind.

6. Verfahren nach einem der Ansprüche 1 bis 3, **dadurch gekennzeichnet, daß** die Übertragung von Steuer- und/oder Sensorsignalen zwischen einer elektronischen Steuer- und/ oder Datenempfangseinrichtung (21; 51; 81) und der pneumatischen Vorrichtung (10; 40; 70) drahtlos, insbesondere durch Funkoder Infrarotsignale, oder über einen in oder an der pneumatischen Leitung angeordneten oder integrierten Lichtleiter erfolgt.

7. Verfahren nach einem der vorhergehenden Ansprüche, **dadurch gekennzeichnet, daß** die Übertragung bidirektional erfolgt.

8. Pneumatische Vorrichtung mit einer Vorrichtung zur Versorgung von elektrischen Verbrauchern in oder an der pneumatischen Vorrichtung mit elektrischer Versorgungsenergie, wobei die pneumatische Vorrichtung über eine pneumatische Leitung an eine Druckquelle angeschlossen ist, **dadurch gekennzeichnet, daß** in der pneumatischen Vorrichtung (10; 40; 70) Mittel zur Umwandlung von über die pneumatische Leitung mittels Schallwellen, Mikrowellen, Druckänderungen oder Strömungsenergie des gasförmigen Mediums übertragener Energie in elektrische Versorgungsenergie vorgesehen sind.

9. Vorrichtung nach Anspruch 8, **dadurch gekennzeichnet, daß** zur Umwandlung von Schallwellen oder Druckänderungen in elektrische Versorgungsenergie ein piezoelektrischer, kapazitiver oder induktiver Konverter (24) oder eine Kolbenschwingeranordnung vorgesehen ist.

10. Vorrichtung nach Anspruch 9, **dadurch gekennzeichnet, daß** in einer über die pneumatische Leitung (13; 43; 73) mit der pneumatischen Vorrichtung (10; 40; 70) verbundenen elektronischen Steuer- und/oder Datenempfangseinrichtung ebenfalls ein piezoelektrischer, kapazitiver oder induktiver Konverter (23) oder eine Kolbenschwingeranordnung zur Umwandlung von elektrischer Energie in der pneumatischen Leitung zuzuführende Schallwellen oder Druckänderungen vorgesehen ist.

11. Vorrichtung nach Anspruch 8, **dadurch gekennzeichnet, daß** zur Umwandlung von Strömungsenergie des druckbeaufschlagten gasförmigen Mediums in elektrische Versorgungsenergie eine Mikroturbine (32) mit elektrischem Generator in oder an der pneumatischen Vorrichtung (10; 40; 70) vorgesehen ist.

12. Vorrichtung nach einem der Ansprüche 8 bis 11, **dadurch gekennzeichnet, daß** eine Speichereinrichtung (27), insbesondere ein Kondensator oder eine Speicherzellenanordnung, zur Speicherung der in oder an der pneumatischen Vorrichtung (10; 40; 70) erzeugten elektrischen Versorgungsenergie vorgesehen ist.

13. Vorrichtung nach einem der Ansprüche 8 bis 12, **dadurch gekennzeichnet, daß** zur Übertragung von Steuer- und/oder Sensorsignalen zwischen einer elektronischen Steuer- und/oder Datenempfangseinrichtung (21; 51; 81) und der pneumatischen Vorrichtung (10; 40; 70) über die pneumatische Leitung (13; 43; 73) mittels Schallsignalen, Mikrowellen oder Druckänderungen im gasförmigen Medium der Leitung (13; 43; 73) die Steuer- und/oder Datenempfangseinrichtung (21; 51; 81) und die pneumatischen Vorrichtungen (10; 40; 70) mit wenigstens einem ersten Konverter (23) zur Umwandlung von elektrischen Signalen in Schallsignale oder Druckänderungen und mit wenigstens einem zweiten Konverter (24) zur Umwandlung der Schallsignale oder Druckänderungen in elektrische Signale versehen sind.

14. Vorrichtung nach Anspruch 13, **dadurch gekennzeichnet, daß** die Steuer- und/oder Datenempfangseinrichtung (21; 51; 81) mit einem ersten Konverter (23) und die pneumatische Vorrichtung (10; 40; 70) mit einem zweiten Konverter (24) versehen ist.

15. Vorrichtung nach Anspruch 13, **dadurch gekennzeichnet, daß** zur bidirektionalen Datenübertragung sowohl die Steuerund/oder Datenempfangseinrichtung (21; 51; 81) als auch die pneumatische Vorrichtung (10; 40; 70) mit beiden Arten von Konvertern (23, 24) versehen sind.

16. Vorrichtung nach Anspruch 15, **dadurch gekennzeichnet, daß** jeweils ein erster Konverter (23) und ein zweiter Konverter (24) als kombinierte bidirektionale Konverter ausgebildet sind.

17. Vorrichtung nach einem der Ansprüche 13 bis 16, **dadurch gekennzeichnet, daß** die Konverter (23, 24) als piezoelektrische oder induktive oder kapazitive Konverter ausgebildet sind.

18. Vorrichtung nach Anspruch 9 und 17, **dadurch gekennzeichnet, daß** die Konverter (23, 24) zur Bereitstellung von Versorgungsenergie identisch mit den Konvertern (23, 24) zur Umwandlung zwischen Schallsignalen oder Druckänderungen und elektrischen Steuer- und/oder Sensorsignale sind.

19. Vorrichtung nach einem der Ansprüche 8 bis 12, **dadurch gekennzeichnet, daß** zur Übertragung von Steuer- und/ oder Sensorsignalen zwischen einer elektronischen Steuer- und/oder Datenempfangseinrichtung (21; 51; 81) und der pneumatischen Vorrichtung (10; 40; 70) diese jeweils mit Mitteln zur Datenübertragung über Infrarot oder Funk versehen sind.

20. Vorrichtung nach einem der Ansprüche 8 bis 12, **dadurch gekennzeichnet, daß** zur Übertragung von Steuer- und/ oder Sensorsignalen zwischen einer elektronischen Steuer- und/oder Datenempfangseinrichtung (21; 51; 81) und der pneumatischen Vorrichtung (10; 40; 70) über die pneumatische Leitung (13; 43; 73) diese als Lichtleiter ausgebildet oder mit einem Lichtleiter versehen ist, wobei die Steuer- und/oder Datenempfangseinrichtung und die pneumatische Vorrichtung jeweils mit einem Lichtsender und/oder Lichtempfänger versehen sind.

21. Vorrichtung nach einem der Ansprüche 8 bis 20, **dadurch gekennzeichnet, daß** ein insbesondere als Mikrocomputer ausgebildeter Umsetzer (25) in oder an der pneumatischen Vorrichtung (10; 40; 70) vorgesehen ist, der zur Umsetzung der übertragenen Signale in Steuersignale für wenigstens eine Steuereinrichtung (15, 16) in der pneumatischen Vorrichtung (10; 40; 70) und/oder zur Umsetzung von Sensorsignalen in zu übertragende Signale ausgebildet ist.

22. Vorrichtung nach einem der Ansprüche 8 bis 21, **dadurch gekennzeichnet, daß** die Steuer- und/oder Datenempfangseinrichtung (21; 51; 81) als an einen Datenbus (11) angeschlossene Busstation ausgebildet ist.

23. Vorrichtung nach Anspruch 22, **dadurch gekennzeichnet, daß** an die als Busstation ausgebildete Steuer- und/ oder Datenempfangseinrichtung (21) mehrere pneumatische Vorrichtungen (10; 40; 70) über pneumatische Leitungen (13; 43; 73) angeschlossen sind.

24. Vorrichtung nach Anspruch 22 oder 23, **dadurch gekennzeichnet, daß** mehrere als Busstationen ausgebildete Steuerund/oder Datenempfangseinrichtungen (21; 51; 81) an den Datenbus (11) angeschlossen sind, die jeweils mit wenigstens einer pneumatischen Vorrichtung (10; 40; 70) verbunden sind.

25. Vorrichtung nach einem der Ansprüche 8 bis 24, **dadurch gekennzeichnet, daß** der wenigstens eine Konverter (24), die Mittel zur Bereitstellung von elektrischer Versorgungsenergie und der Umsetzer (25) in der pneumatischen Vorrichtung (10; 40; 70) integriert sind.

26. Vorrichtung nach einem der Ansprüche 8 bis 25, **dadurch gekennzeichnet, daß** die pneumatische Leitung (13; 43; 73) aus flexiblem Kunststoffmaterial besteht.

## Claims

1. Method of supplying electrical loads in or on a pneumatic device with electrical supply energy, wherein the pneumatic device is connected to a pressure source via a pneumatic line, **characterised in that** the transmission of energy to the pneumatic device (10; 40; 70) is effected over the pneumatic line (13; 43; 73) by means of sound waves, microwaves, changes in pressure or a flow of gas in the pneumatic line (13; 43; 73), and that a conversion of this transmitted energy into the electrical supply energy is effected in or on the pneumatic device (10; 40; 70).

2. Method according to claim 1 **characterised in that**, in the pneumatic device (10), the pressure of the gaseous medium in the pneumatic line (13; 43; 73) is used to drive a microturbine (32).

3. Method according to claim 1 **characterised in that**, in the pneumatic device (10), the sound waves or changes in pressure are converted at least partially into electrical supply energy by means of the piezoelectric effect or capacitive or inductive conversion processes.

4. Method according to any of the preceding claims, **characterised in that** the transmission of control and/or sensor signals between an electronic control and/or data receiving device (21; 51; 81) and the pneumatic device (10; 40; 70) is effected over the pneumatic line by means of acoustic signals, microwaves or changes in pressure.

5. Method according to claim 4 **characterised in that**, in order to transmit different control and/or sensor signals, different frequencies and/or signal sequences and/or modulations and/or pressure pulse sequences are provided.

6. Method according to any of claims 1 to 3, **characterised in that** the transmission of control and/or sensor signals between an electronic control and/or data receiving device (21; 51; 81) and the pneumatic device (10; 40; 70) is effected by wireless means, in particular by radio or infrared signals, or through an optical fibre fitted in or on or integrated with the pneumatic line.

7. Method according to any of the preceding claims, **characterised in that** the transmission is bi-directional.

8. Pneumatic device with a device for supplying electrical loads in or on a pneumatic device with electrical supply energy, wherein the pneumatic device is connected to a pressure source via a pneumatic line, **characterised in that** in the pneumatic device (10; 40; 70) means are provided for converting energy transmitted over the pneumatic line by means of sound waves, microwaves, changes in pressure or flow energy of the gaseous medium into electrical supply energy.

9. Device according to claim 8 **characterised in that**, for the conversion of sound waves or changes in pressure into electrical supply energy, a piezoelectric, capacitive or inductive converter (24) or a piston oscillator assembly is provided.

10. Device according to claim 9, **characterised in that** there is similarly provided, in an electronic control and/or data receiving device connected via the pneumatic line (13; 43; 73) to the pneumatic device (10; 40; 70), a piezoelectric, capacitive or inductive converter (23) or a piston oscillator assembly for the conversion of electrical energy in sound waves or changes in pressure to be supplied in the pneumatic line.

11. Device according to claim 8 **characterised in that**, for the conversion of flow energy of the pressurised gaseous medium into electrical supply energy, a microturbine (32) with electrical generator is provided in or on the pneumatic device (10; 40; 70).

12. Device according to any of the preceding claims 8 to 11, **characterised in that** a storage device (27), in particular a capacitor or a storage cell assembly, is provided to store the electrical supply energy generated in or on the pneumatic device (10; 40; 70).

13. Device according to any of the preceding claims 8 to 12 **characterised in that**, for transmission of control and/or sensor signals between an electronic control and/or data receiving device (21; 51; 81) and the pneumatic device (10; 40; 70) over the pneumatic line (13; 43; 73) by means of acoustic signals, microwaves or changes in pressure in the gaseous medium of the line (13; 43; 73), the control and/or data receiving device (21; 51; 81) and the pneumatic device (10; 40; 70) are provided with at least one first converter (23) to convert electrical signals into acoustic signals or changes in pressure, and with at least one second converter (24) to convert acoustic signals or changes in pressure into electrical signals.

14. Device according to claim 13, **characterised in that** the control and/or data receiving device (21; 51; 81) is provided with a first converter (23) and the pneumatic device (10; 40; 70) with a second converter (24).

15. Device according to claim 13, **characterised in that**, for bi-directional data transmission, both the control and/or data receiving device (21; 51; 81) and the pneumatic device (10; 40; 70) are provided with both types of converter (23, 24).

16. Device according to claim 15, **characterised in that** in each case one first converter (23) and one second converter (24) are designed as combined bi-directional converters.

17. Device according to any of claims 13 to 16, **characterised in that** the converters (23, 24) are in the form of piezoelectric or capacitive or inductive converters.

18. Device according to claims 9 and 17, **characterised in that** the converters (23, 24) for the provision of supply energy are identical to the converters (23, 24) for conversion between acoustic signals or changes in pressure and electrical control and/or sensor signals.

19. Device according to any of claims 8 to 12 **characterised in that**, for transmission of control and/or sensor signals between an electronic control and/or data receiving device (21; 51; 81) and the pneumatic device (10; 40; 70), the latter are each provided with means for data transmission by infrared or radio.

20. Device according to any of claims 8 to 12 **characterised in that**, for transmission of control and/or sensor signals between an electronic control and/or data receiving device (21; 51; 81) and the pneumatic device (10; 40; 70) via the pneumatic line (13; 43; 73), the former are in the form of or are provided with optical fibres, with the control and/or data receiving device and the pneumatic device each being provided with an optical transmitter and/or an optical receiver.

21. Device according to any of claims 8 to 20 **characterised in that** a converter (25), in particular in the form of a microcomputer, is provided in or on the pneumatic device (10; 40; 70), being designed for conversion of the transmitted signals into control signals for one or more control devices (15, 16) in the pneumatic device (10; 40; 70) and/or for conversion of sensor signals into signals to be transmitted.

22. Device according to any of claims 8 to 21, **characterised in that** the control and/or data receiving device (21; 51; 81) is in the form of a bus station connected to a data bus (11).

23. Device according to claim 22, **characterised in that** several pneumatic devices (10; 40; 70) are connected via pneumatic lines (13; 43; 73) to the control and/or data receiving device (21) in the form of a bus station.

24. Device according to claim 22 or 23, **characterised in that** several control and/or data receiving devices (21; 51; 81) in the form of bus stations are connected to the data bus (11), each being connected to one or more pneumatic devices (10; 40; 70).

25. Device according to any of claims 8 to 24, **characterised in that** the converter or converters (24), the means of providing electrical supply energy, and the converter (25) are integrated in the pneumatic device (10; 40; 70).

26. Device according to any of claims 8 to 25, **characterised in that** the pneumatic line (13; 43; 73) is made of flexible plastic material.

## Revendications

1. Procédé pour l'alimentation en énergie électrique d'alimentation de consommateurs d'électricité dans ou sur un dispositif pneumatique, où le dispositif pneumatique est raccordé à une source de pression via une ligne pneumatique, **caractérisé en ce que** le transport de l'énergie vers le dispositif pneumatique (10 ; 40 ; 70) s'effectue via la ligne pneumatique (13 ; 43 ; 73) à l'aide d'ondes acoustiques, de micro-ondes, de modifications de pression ou d'un flux de gaz dans la ligne pneumatique (13 ; 43 ; 73), et **en ce que** la conversion de cette énergie transportée en énergie électrique d'alimentation s'effectue dans ou sur le dispositif pneumatique (10 ; 40 ; 70).

2. Procédé selon la revendication 1, **caractérisé en ce que** dans le dispositif pneumatique (10), la pression de l'agent gazeux est utilisée dans la ligne pneumatique (13 ; 43 ; 73) pour l'entraînement d'une microturbine (32).

3. Procédé selon la revendication 1, **caractérisé en ce que** les ondes acoustiques ou les modifications de pression dans le dispositif pneumatique (10) sont au moins partiellement converties en énergie électrique d'alimentation à l'aide de l'effet piézoélectrique ou de procédés de conversion capacitifs ou inductifs.

4. Procédé selon l'une des revendications précédentes, **caractérisé en ce que** la transmission de signaux de commande et/ou de détection entre un dispositif électronique de commande et/ou de réception des données (21 ; 51 ; 81) et le dispositif pneumatique (10 ; 40 ; 70) s'effectue via la ligne pneumatique à l'aide de signaux acoustiques, de micro-ondes ou de modifications de pression.

5. Procédé selon la revendication 4, **caractérisé en ce que** pour la transmission de différents signaux de commande ou de détection, différentes fréquences et/ou successions de signaux et/ou modulations et/ou successions d'impulsions de pression sont prévues.

6. Procédé selon l'une des revendications 1 à 3, **caractérisé en ce que** la transmission de signaux de commande et/ou de détection entre un dispositif électronique de commande et/ou de réception de données (21 ; 51 ; 81) et le dispositif pneumatique (10 ; 40 ; 70) s'effectue sans fil, en particulier à l'aide de signaux radio ou infrarouges, ou via un conducteur optique disposé ou intégré dans ou sur une ligne pneumatique.

7. Procédé selon l'une des revendications précédentes, **caractérisé en ce que** la transmission s'effectue de manière bidirectionnelle.

8. Dispositif pneumatique avec un dispositif pour l'alimentation en énergie électrique d'alimentation de consommateurs d'électricité dans ou sur le dispositif pneumatique, où le dispositif pneumatique est raccordé à une source de pression via une ligne pneumatique, **caractérisé en ce que** des moyens sont prévus dans le dispositif pneumatique (10 ; 40 ; 70) pour la conversion d'énergie transmise via la ligne pneumatique à l'aide d'ondes acoustiques, de micro-ondes, de modifications de pression ou de l'énergie d'écoulement de l'agent gazeux, en énergie électrique d'alimentation.

9. Dispositif selon la revendication 8, **caractérisé en ce que** pour la conversion d'ondes acoustiques ou de modifications de pression en énergie électrique d'alimentation, un convertisseur (24) piézoélectrique, capacitif ou inductif ou un dispositif oscillateur à piston, est prévu.

10. Dispositif selon la revendication 9, **caractérisé en ce que** dans un dispositif électronique de commande et/ou de réception de données raccordé via la ligne pneumatique (13 ; 43 ; 73) au dispositif pneumatique (10 ; 40 ; 70), un convertisseur (23) piézoélectrique, capacitif ou inductif ou un dispositif oscillateur à piston est également prévu pour la conversion en énergie électrique d'ondes acoustiques ou de modifications de pression devant amener de l'énergie électrique dans la ligne pneumatique.

11. Dispositif selon la revendication 8, **caractérisé en ce que** pour la conversion de l'énergie d'écoulement de l'agent gazeux sous pression en énergie électrique d'alimentation, une microturbine (32) avec un générateur électrique est prévue dans ou sur le dispositif pneumatique (10 ; 40 ; 70).

12. Dispositif selon l'une des revendications 8 à 11, **caractérisé en ce qu'**un dispositif de stockage (27), en particulier un condensateur ou un dispositif à cellules de mémoire est prévu pour le stockage de l'énergie électrique d'alimentation produite dans ou sur le dispositif pneumatique (10 ; 40 ; 70).

13. Dispositif selon l'une des revendications 8 à 12, **caractérisé en ce que** pour la transmission de signaux de commande et/ou de détection entre un dispositif électronique de commande et/ou de réception de données (21 ; 51 ; 81) et le dispositif pneumatique (10 ; 40 ; 70) via la ligne pneumatique (13 ; 43 ; 73) à l'aide de signaux acoustiques, de micro-ondes ou de modifications de pression dans l'agent gazeux de la ligne (13 ; 43 ; 73), le dispositif de commande et/ou de réception de données (21 ; 51 ; 81) et les dispositifs pneumatiques (10 ; 40 ; 70) sont pourvus d'au moins un premier convertisseur (23) pour la conversion de signaux électriques en signaux acoustiques ou en modifications de pression, et avec au moins un deuxième convertisseur (24) pour la conversion des signaux acoustiques ou des modifications de pression en signaux électriques.

14. Dispositif selon la revendication 13, **caractérisé en ce que** le dispositif de commande et/ou de réception de données (21 ; 51 ; 81) est pourvu d'un premier convertisseur (23), et le dispositif pneumatique (10 ; 40 ; 70) d'un deuxième convertisseur (24).

15. Dispositif selon la revendication 13, **caractérisé en ce que** pour la transmission bidirectionnelle des données, le dispositif de commande et/ou de réception de données (21 ; 51 ; 81) tout comme également le dispositif pneumatique (10 ; 40 ; 70) sont pourvus avec les deux types de convertisseurs (23, 24).

16. Dispositif selon la revendication 15, **caractérisé en ce que** respectivement un premier convertisseur (23) et un deuxième convertisseur (24) sont conçus en tant que convertisseurs bidirectionnels combinés.

17. Dispositif selon l'une des revendications 13 à 16, **caractérisé en ce que** les convertisseurs (23, 24) sont conformés en tant que convertisseurs piézoélectriques ou inductifs ou capacitifs.

18. Dispositif selon les revendications 9 et 17, **caractérisé en ce que** les convertisseurs (23, 24) pour la mise à disposition d'énergie d'alimentation sont identiques aux convertisseurs (23, 24) pour la conversion entre signaux acoustiques ou modifications de pression et signaux électriques de commande et/ou de détection.

19. Dispositif selon l'une des revendications 8 à 12, **caractérisé en ce que** pour la transmission de signaux de commande et/ou de détection entre un dispositif électronique de commande et/ou de réception de données (21 ; 51 ; 81) et le dispositif pneumatique (10 ; 40 ; 70), ceux-ci sont respectivement pourvus de moyens pour la transmission de données par infrarouge ou radio.

20. Dispositif selon l'une des revendications 8 à 12, **caractérisé en ce que** pour la transmission de signaux de commande et/ou de détection entre un dispositif électronique de commande et/ou de réception de données (21 ; 51 ; 81) et le dispositif pneumatique (10 ; 40 ; 70) via la ligne pneumatique (13 ; 43 ; 73), celle-ci est conformée en tant que conducteur optique ou est pourvue d'un conducteur optique, le dispositif de commande et/ou de réception de données et le dispositif pneumatique étant respectivement pourvus d'un émetteur et/ou récepteur de lumière.

21. Dispositif selon l'une des revendications 8 à 20, **caractérisé en ce qu'**un convertisseur (25) en particulier conformé en tant que micro-ordinateur est prévu dans ou sur le dispositif pneumatique (10 ; 40 ; 70), lequel est prévu pour la conversion des signaux transmis en signaux de commande pour au moins un dispositif de commande (15, 16) dans le dispositif pneumatique (10 ; 40 ; 70) et/ou pour la conversion de signaux de détection en signaux à retransmettre.

22. Dispositif selon l'une des revendications 8 à 21, **caractérisé en ce que** le dispositif de commande et/ou de réception de données (21 ; 51 ; 81) est conformé en tant que station de bus raccordée à un bus de données (11).

23. Dispositif selon la revendication 22, **caractérisé en ce qu'**au dispositif de commande et/ou de réception de données (21) conformé en tant que station de bus, plusieurs dispositifs pneumatiques (10 ; 40 ; 70) sont raccordés via des lignes pneumatiques (13 ; 43 ; 73).

24. Dispositif selon l'une des revendications 22 ou 23, **caractérisé en ce que** plusieurs dispositifs de commande et/ou de réception de données (21 ; 51 ; 81) conformés en tant que stations de bus sont raccordés au bus de données (11), lesquels sont respectivement en liaison avec au moins un dispositif pneumatique (10 ; 40 ; 70).

25. Dispositif selon l'une des revendications 8 à 24, **caractérisé en ce que** l'un au moins des convertisseurs (24), les moyens pour la mise à disposition d'énergie électrique d'alimentation et le convertisseur (25) sont intégrés dans le dispositif pneumatique (10 ; 40 ; 70).

26. Dispositif selon l'une des revendications 8 à 25, **caractérisé en ce que** la ligne pneumatique (13 ; 43 ; 73) se compose d'un matériau synthétique flexible.
